# EUROPÄISCHE PATENTSCHRIFT

(11) **EP 1 759 953 B1**
(45) Veröffentlichungstag und Bekanntmachung des Hinweises auf die Patenterteilung: **07.11.2007**
(21) Anmeldenummer: 05018867.1
(22) Anmeldetag: 31.08.2005
(51) Int. Cl.: B61L 3/12

(54) **Balisen-Anschaltung für die Auswahl eines ETCS-Telegramms an ein Relaisstellwerk**
Transponder connection to a relay interlocking for the selection of an ETCS telegram
Connection d'une balise au poste d'aiguillage à relais par la sélection d'un télégramme ETCS

(43) Veröffentlichungstag der Anmeldung: 07.03.2007
(73) Patentinhaber: Siemens Schweiz AG, 8047 Zürich (CH)
(72) Erfinder: Schmid, Rolf, 8800 Thalwil (CH)
(74) Vertreter: Kley, Hansjörg

(56) Entgegenhaltungen:
- EP-A- 1 552 997
- MÜLLER T, ALTHAUS H: "ETCS-Migration in der schweiz mit Balisengerät" SIGNAL + DRAHT, Bd. 94, Nr. 1-2, 1. Januar 2002 (2002-01-01), Seiten 31-32, XP002361845 Hamburg, de

## Beschreibung

Die vorliegende Erfindung betrifft eine Balisen-Anschaltung für die Auswahl eines ETCS-Telegramms an ein Relaisstellwerk gemäss dem oberbegriff des Patentanspruchs 1, wie z.B. aus dem Beitrag "ETCS-Migration in der Schweiz mit Balisenlesegerät" von T. Müller und H. Althaus, SIGNAL + DRAHT (94), Ausgabe 1+2/2002 bekannt ist.

Das Systems ERTMS - weiterführende Information siehe [1] - kann nur schrittweise eingeführt werden. So sind auch ältere Relaisstellwerke an eine Balise und ein zugehöriges Lichtsignal anzuschalten. Einen Überblick über die vorhandenen Zugbeeinflussungssysteme wie auch die Ablösestrategie durch ETCS gibt die Schrift ETR Heft 11/2000 unter dem Titel "Zugbeeinflussungssysteme europäischer Bahnen" p. 725 bis 733 von Prof. Dr. Jörn Pachl. Die technische Spezifikation des ETCS ist in den entsprechenden Dokumenten der UNISIG enthalten.

In Figur 1 ist die prinzipielle Anordnung von an Streckenpunkten angeordneten Balisengruppen L0, L1, L2 des System ETCS/Eurobalise vor einem Hauptsignal 3 dargestellt. Mit dem Bezugszeichen R ist die Fahrrichtung eines Zuges angegeben. Eine Balisengruppe an den Streckenpunkten L0, L1 oder L2 beinhaltet wenigstens zwei Balisen. Eine Balisengruppe kann bis zu acht hintereinander angeordnete Balisen umfassen. Balisen können als stets gleiche Telegramme aussendende Festdatenbalisen F oder als steuerbare Transparentbalisen T ausgeführt sein. Transparentbalisen T übertragen den Inhalt, das ist ein Signalbegriff, eines von einem Adapter LEU entstammenden Telegramms an ein Fahrzeug. Die wenigstens paarige Anordnung von Balisen in Balisengruppen ist erforderlich, um bei Überfahrt mittels einer festen Kennung in einem Telegramm die Fahrrichtung R des überfahrenden Zuges zu erkennen. Die Gruppe L0 gemäss der Fig. 1 umfasst eine Transparentbalise T und eine Festdatenbalise F. In einem weiteren Abstand (nicht massstäblich gezeichnet) vom Hauptsignal 3 ist an zwei weiteren Streckenpunkten L1 und L2 je eine weitere Gruppe mit je zwei Balisen angeordnet. Dabei wird die Gruppe L1 von zwei Festdatenbalisen F und die Gruppe L3 von einer Festdatenbalise F und einer Transparentbaalise T gebildet.

Relaisstellwerke 4 werden gemäss der bisherigen Praxis auf die in Figur 2 dargestellte Weise an eine Transparentbalise T angeschaltet. Dazu ist für den Adapter LEU 2 eine zusätzliche Energieversorgung aus einem abgesetzten Relaisraum über eine Leitung 6 erforderlich. Die Anschaltung einer Transparent-balise T an den Adapter LEU (Bezugszeichen 2 in Fig. 3) erfordert auf Seite der Transparentbalise T wie in Fig. 4 gezeigt:
- Telegrammspeicher 9,
- Telegrammauswahl 11
- Kontaktabfrage der Relais-Anschaltung 7.
Im folgenden ist meist nur von Balise T anstelle von Transparentbalise T die Rede. Das Prinzip gemäss der Figur 3 beinhaltet: Der Signalbegriff (welche Lampe leuchtet und welche nicht) wird mit einem elektrischen Kontakt oder einem Stromschalter der Balise T über eine Leitung 12 zugeführt. Die Logik der Balise T wandelt bzw. selektiert das richtige Telegramm tel1, tel2, .., welches in einem nichtflüchtigen Telegrammspeicher 9 programmiert wurde. Dieses Telegram tel1, tel2, .., wird in der Signalleistung verstärkt und gelangt auf einen Sendeloop 18, dies wird auch Uplink genannt.

Die vorstehend erläuterte Anschaltung gemäss den Figuren 2 bis 4 hat den Nachteil, dass nicht bekannt ist, wie die Telegrammauswahl signaltechnisch sicher und einfach durchgeführt werden kann. Die Anforderung für die richtige Auswahl eines ETCS-Telegramms Tel1, .. tel2, .. ist in der Bahnsicherungstechnik mit einer Fehlerrate im Bereich von 10-⁶/h bis 10-⁹/h vorgegeben, SIL 1 - 4, EN 50129.

Der vorliegenden Erfindung liegt daher die Aufgabe zugrunde, eine Schaltung für die Auswahl eines ETCS-Telegramms an ein Relaisstellwerk anzugeben, mit der die geforderten Fehlerraten nachgewiesen werden können.

Diese Aufgabe wird erfindungsgemäss gelöst durch die im Anspruch 1 angegebenen Anschaltung.

Vorteilhafte Ausführungsformen der vorliegenden Erfindung sind in den abhängigen Ansprüchen angegeben.

Durch die erfindungsgemässe Eisenbahnsignal-Anschaltung, wonach
a) den zu selektierenden ETCS-Telegrammen je ein von einer telegrammspezifischen Signalquelle entstammendes Signal überlagert ist;
b) ein Multiplexer über einen Adressbus mit der Relais-Logik verbunden ist, wobei die Relais-Logik aufgrund eines vorgegebenen Signalbegriffes an den Adressbus eine Adresse anlegt, mit der der Multiplexer ein das mit einem Signal überlagerte ETCS-Telegramm selektiert;
c) der Multiplexer mit einer Sendestufe zur Übertragung der mit einem Signal überlagerten ETCS-Telegramme verbunden ist;
d) die Sendestufe (15) mit einem Analogkomparator verbunden ist, in dem das vom Verstärker erzeugte überlagerte Telegramm bezüglich des überlagerten Signals mit von telegrammspezifischen zweiten Signalquellen entstammenden Signalen verglichen wird und
e) der Analogkomparator mit der Relais-Logik verbunden ist, damit das Ergebnis des Vergleichs an die Relais-Logik rückführbar ist;
   ist eine Balisen-Anschaltung geschaffen, die eine kontinuierliche Überprüfung der Telegrammselektion über eine geschlossene Kette erlaubt und mit einem «einkanaligen» Aufbau eine sofortiger Fehleroffenbarung und damit die notwendigen Sicherheitsanforderungen gewährleistet.
   Vorteilhafte Ausführungsformen der vorliegenden Erfindung sind in den abhängigen Ansprüchen aufgeführt.
   Ein Ausführungsbeispiel der Erfindung wird nachfolgend anhand der Zeichnung näher erläutert. Dabei zeigen:
   - Figur 1: Anordnung von an Streckenpunkten angeordneten Balisengruppen vor einem Hauptsignal;
   - Figur 2: Anschaltung einer Transparentbalise an ein Relaisstellwerke gemäss der bisherigen Praxis;
   - Figur 3: Detailliertere Darstellung der Anschaltung gemäss Figur 2, wobei die LEU weggelassen ist;
   - Figur 4: Detailliertes Blockschaltbild einer Transparentbalise;
   - Figur 5: Ausführungsbeispiel der vorliegenden Erfindung mit einer Transparentbalise durch Telegrammselektion von mit einem überlagerten Signal versehenen Telegrammen;
   - Figur 6: Pegeldarstellung der mit überlagerten Signalen versehenen Telegramme.
Die aus dem Stand der Technik bekannte Anschaltung gemäss den Figuren 2 bis 4 wird hier nicht noch einmal wiedergegeben, sondern es wird eine Ausführungsform der vorliegenden Erfindung anhand der Figur 5 erläutert. Dabei sind die vorstehend angegebenen Erläuterungen zum Stand der Technik hier subsummiert. Vorgängig noch eine Bemerkung zum Begriff «Signal». Dieser Begriff ist in dieser Schrift doppelt belegt:
i) «Signal» als Fahrbegriff bzw. als Mittel zur Anzeige eines Fahrbegriffs;
ii) Elektrisches «Signal» einer Signalquelle.
Aus dem jeweiligen Kontext ist jedoch unschwer abzuleiten, in welcher Belegung der Begriff «Signal» benutzt wird.

Die Figur 5 zeigt als «bekannte» Komponente eine Relaisanschaltung 7 bzw. eine Relais-Logik 7 für die Signalbegriffsumsetzung. Die Relais-Logik 7 ist über einen Adressbus adrs mit einem Mulitplexer 13 verbunden. Die Relais-Logik 7 legt aufgrund eines vorgegebenen Signalbegriffes an den Adressbus adrs eine Adresse adrs, mit der Mulitplexer den Adressen adrs zugeordnete vorprogrammierte Telegramme Tel1', Tel2', .. selektiert. Die Telegramme Tel1, Tel2', usw, sind mit je einem Signal U1, U2, usw. von zweiten Signalquellen Q1, Q2, usw. für das betreffende Telegramm Tel1, Tel2 bzw. für den betreffenden Fahrbegriff überlagert. Die zusätzliche Signalquelle Q1, Q2, besitzt vorteilhaft andere Signalmerkmale als das Telegramm selber. Besonders vorteilhaft ist ein signalbegriffsspezifischer DC-Offset, das ist eine Gleichspannung. Das zusätzliche Signal wird durch die ganze Kette bis zum Ausgang der Sendestufe 15 mitübertragen und dort in einer zusätzlichen Logik decodiert.

Ein T-Glied 20 leistet die Entkopplung des überlagerten Kontrollsignals vom auszusenden Telegramm Tel1, Tel2. In der Figur 5 ist dies mit einem Kondensator C1 schaltungsmässig symbolisiert. Diese Trennung kann als aktive oder als passive Entkopplung ausgestaltet sein. Das Kontrollsignal umfasst das überlagerte Signals U1, U2, usw. der zusätzliche Signalquellen Q1, Q2 und das Nutzsignal, das sind die Telegramme Tel1, Tel2, usw. Das überlagerte Signal kann als dynamisches Signal ausgeführt sein, z.B. aus einer Sinusquelle entstammend. Der Kondensator C1 symbolisiert in diesem Fall einen Bandpass bzw. eine Bandsperre. Das RC-Netzwerk gebildet aus dem widerstand R3 und dem Kondensator C2 wirkt als ein Zeitfenster zur Überprüfung der Funktion des Vergleichers 14.

In der Figur 5 ist für drei Telegramme Tel1, Te13 und Te12 die Überlagerung dargestellt. Die dazu zu addierende Spannung von den Signalquellen Q1, Q3 und Q2 ist im unteren Teil dargestellt. Die Amplituden sind mit einem DC Offset versehen. Die gesamte Auslenkung (Spitzen-Spitzen Wert) kann durchaus auch mit dem Offset gleich bleiben aber auch verschieden, d.h. asymmetrisch ausgestaltet sein.

Die Rückmeldung an die Relais-Anschaltung 14 erfolgt durch einen Vergleich des Ausgangs des Signals am Ausgang der Sendestufe 15 mit den Referenzsignalquellen Qv1, Qv2 in einem pro Referenzsignal vorgesehenen Analogkomparator 17. Das Ergebnis des Vergleichs aller Analogkomparatoren wird in einer Einheit 16 codiert und auf den Adressbus adrc gelegt. Die auf den Adressbus gelegte Adresse adrc entspricht bei der richtigen Auswahl des Telegrames der vorgewählten Telegramm-Adresse adrs. Für die sichere und unverfälschte Übertragung zum Vergleicher 14 kann jedoch die Adresse adrs beidseitig negiert sein. Der vergleicher 14 überprüft die Übereinstimmung der Adressen adrs und adrc. Diese Übereinstimmung wird schliesslich an die Logik bzw. Relaisanschaltung 7 weitergemeldet.

Die Logik 7 bzw. Relaisanschaltung 7 kann als speicherprogrammierte Schaltung SPS ausgestaltet sein.

wir bereits vorstehend teilweise ausgeführt, kann als zu überlagerndes Signal anstelle eines DC-Offsets auch eine AC-Spannung verwendet werden. Grundsätzlich eignen sich für eine Überlagerung alle Signale welche tiefere Frequenzanteile als das Telegramsignal selbst enthält. Das Verhältnis sollte etwa 1:20 = f_{AC} : f_{Tel} sein. Bei einer Frequenz des Telegramms von f_{Tel} =564 kHz sind überlagerte Signale im Frequenzbereich 0 < f_{AC} < 30 kHz gut möglich. Bevorzugt sind dabei sinusförmige Signale. Für f_{AC} = 0 ist die vorstehend im Ausführungsbeispiel der Erfindung sehr eingehend offenbarte DC-Überlagerung eingeschlossen.

### Liste der verwendeten Bezugszeichen

- 1: Relais-Abschaltung, Ansteuereinheit
- 2: LEU, Adapter
- 3: Signal, Hauptsignal
- 4: Relaisstellwerk

- 5: Leitung zur Zuführung der Lampenspannungen
- 6: Speisung
- 7: Relaisanschaltung, Relais-Logik für Signalbegriffumsetzung
- 8: Leitung für Lampenstrom-Rückmeldung
- 9: Telegrammspeicher
- 10: Signalbegriff
- 11: Telegrammauswahl
- 12: Verbindung LEU zu Balisengruppe
- 13: Multiplexer
- 14: Vergleicher
- 15: Verstärker, Sendestufe
- 16: Codierung der Ergebnisse aus den Analogkomparatoren auf den Adressbus
- 17: Analog Komparator
- 18: Loop in Balise, Sende-Loop
- 19: «Fernspeisung» durch el. Magn. Feld
- 20: T-Glied, Entkopplung des überlagerten Signals vom Telegram, aktiv oder passiv

- adrs: Adressbus, auf dem Adressbus anliegende Adresse
- adrc: Adressbus, auf dem Adressbus anliegende Adresse
- F: Festdatenbalisen
- L0, L1, L2: Balisengruppen
- m: Breite des Adressbusses
- n: Anzahl Telegramme, Anzahl Signalbegriffe
- Q1, Q2, .., Qn: Telegrammen Tel1, Tel2, .. zugeordnete Signalquellen,
- Qv1, Qv2, .., Qvn,: Telegrammen Tel1, Tel2, ., zugeordnete zweite Signalquellen, Referenzsignalquelle
- SPS: speicherprogrammierte Schaltung

- T: Transparent-Balise, steuerbare Transparentbalise
- Tel1, Tel2, ..,: Teln ETCS-Telegramme
- Tel1', Tel2', ...: Teln' mit Signalen U1, U2, .. überlagerte ETCS-Telegramme
- U1, U2, ..,: Un zu überlagerndes Signal der Quellen Q1, Q2, ..

### Liste der verwendeten Akronyme

- ERTMS: European Rail Traffic Management System in Kurzform: ERTMS = ETCS + GSMR
- ETCS: European Train Control System
- GSMR: Global System for Mobile Communications - Railways
- LEU: Lineside Electronic Unit
- SPS: speicherprogrammierte Schaltung

### Literaturliste

- [1]: http://www.ertms.com/

## Patentansprüche

1. Balisen-Anschaltung (1) für die Selektion eines ETCS-Telegrammes (tel1, tel2, ..) gemäss den von einem Relaisstellwerk (4) erzeugten Signalbegriffen, enthaltend eine mit einer Balise (T, 18) verbundene Relais-Logik (7) für die Signalbegriffsumsetzung;
**dadurch gekennzeichnet, dass**
a) den zu selektierenden ETCS-Telegrammen (tel1, tel2, ..) je ein von einer telegrammspezifischen Signalquelle (Q1, Q2, ..) entstammendes Signal (U1, U2, ..) überlagert ist;
b) ein Multiplexer (13) über einen Adressbus (adrs) mit der Relais-Logik (7) verbunden ist, wobei die Relais-Logik (7) aufgrund eines vorgegebenen Signalbegriffes an den Adressbus (adrs) eine Adresse (adrs) anlegt, mit der der Multiplexer (13) ein das mit einem Signal (U1, U2, ..) überlagerte ETCS-Telegramm (tel1', tel2', ..) selektiert;
c) der Multiplexer (13) mit einer Sendestufe (15) zur übertragung der mit einem Signal überlagerten ETCS-Telegramme (Tel1'; Tel2', ..) verbunden ist;
d) die Sendestufe (15) mit einem Analogkomparator (17) verbunden ist, in dem das vom Verstärker (15) erzeugte überlagerte Telegramm (Tel1', Tel2') bezüglich des überlagerten Signals (U1, U2, ..) mit von telegrammspezifischen zweiten Signalquellen (Qv1, Qv2, ..) entstammenden Signalen (U1', U2',..) verglichen wird und
e) der Analogkomparator (16) mit der Relais-Logik (7) verbunden (adrc) ist, damit das Ergebnis des Vergleichs an die Relais-Logik (7) rückführbar ist.

2. Balisen-Anschaltung (1) nach Anspruch 1,
**dadurch gekennzeichnet, dass**
das für die Überlagerung vorgesehene Signal (U1, U2, ..) eine Gleichspannung (DC) ist.

3. Balisen-Anschaltung (1) nach Anspruch 1,
**dadurch gekennzeichnet, dass**
das für die Überlagerung vorgesehene Signal (U1, U2, ..) eine Wechselspannung (AC) ist,

4. Balisen-Anschaltung (1) nach Anspruch 3,
**dadurch gekennzeichnet, dass**
die Frequenz f_{AC} der Wechselspannung (AC, U1, U2, ..) gegenüber der Frequenz f_{Tel} des Telegramms (tel1, tel2, ..) folgender Relation unterliegt: ${f}_{AC} \leq {f}_{Tel} .$

5. Balisen-Anschaltung (1) nach Anspruch 4,
**dadurch gekennzeichnet, dass**
die Frequenz f_{AC} der Wechselspannung (AC, U1, U2, ..) gegenüber der Frequenz f_{Te1} des Telegramms (tel1, tel2, ..) folgender Relation unterliegt: $20 ⋅ {f}_{A ⁢ C} = {f}_{T ⁢ e ⁢ 1} ⋅$

6. Balisen-Anschaltung (1) nach Anspruch 1 oder 2,
**dadurch gekennzeichnet, dass**
dass pro Telegramm (Tel1, Tel2, ..) je ein Analogkomparator (17) vorgesehen ist, der je mit einer zweiten Signalquelle (Qv1, Qv2, ..) verbunden sind und dass der Ausgang der Analogkomparatoren (17) mit einer Einheit (17) zur Codierung einer die Vergleiche repräsentierenden Adresse (adrc) verbunden sind.

7. Balisen-Anschaltung (1) nach Anspruch 6,
**dadurch gekennzeichnet, dass**
ein Vergleicher (14) mit der Einheit (17) und über den Adressbus (adrs) mit der Relais-Logik (7) verbunden ist, wobei der Vergleicher die Übereinstimmung des vorgegebenen Signalbegriffes mit der die Vergleiche repräsentierenden Adresse (adrc) überprüft.

8. Balisen-Anschaltung (1) nach Anspruch 7,
**dadurch gekennzeichnet, dass**
für die Rückführung des Vergleichs ein RC-Netzwerk (R3, C2) mit dem Vergleicher (14) und der Relais-Logik (7) verbunden ist, um als Zeitglied die korrekte Funktion des Vergleichers (14) zu überprüfen und zusätzlich an die Relais-Logik (7) zurückzuführen.

9. Balisen-Anschaltung (1) nach einem der Ansprüche 1 bis 8,
**dadurch gekennzeichnet, dass**
die Relais-Logik (7) als speicherprogrammierbare Schaltung ausgeführt ist.

## Claims

1. Balise connection (1) for the selection of an ETCS telegram (tel1, tel2,..) according to the signal aspects generated by a relay interlocking, said signal aspects containing a relay logic (7) connected to a balise (T, 18) for signal aspect conversion;
**characterised in that**
a) a signal (U1, U2,...) originating from a telegram-specific signal source (Q1, Q2,...) overlays the ETCS telegrams (tel1, tel2, ...) to be selected;
b) a multiplexer (13) is connected to the relay logic (7) by way of an address bus (adrs), with the relay logic (7) attaching an address (adrs) to the address bus (adrs) as a result of a predetermined signal aspect, with which address (adrs) the multiplexer (13) selects an ETCS telegram (tel1', tel2',...) overlayed with a signal (U1, U2,...);
c) the multiplexer (13) is connected to a transmit stage (15) in order to transmit the ETCS telegram (Tel1'; Tel2',..) overlayed with a signal;
d) the transmit stage (15) is connected to an analogue comparator (17), by comparing the overlayed telegram (Tel1', Tel2') generated by the amplifier (15) in respect of the overlayed signal (U1, U2,...) with signals (U1', U2', ...) originating from telegram-specific second signal sources (Qv1, Qv2,...) and
e) the analogue comparator (16) is connected to the relay logic (7) (adrc) so that the result of the comparison can be fed back to the relay logic (7).

2. Balise connection (1) according to claim 1,
**characterised in that**
the signal (U1, U2,...) provided for the overlay is a direct voltage (DC).

3. Balise connection (1) according to claim 1,
**characterised in that**
the signal (U1, U2,...) provided for the overlay is an alternating voltage (AC).

4. Balise connection (1) according to claim 3, **characterised in that**
the frequency *f_{AC}* of the alternating voltage (AC, U1, U2, ..) compared with the frequency *f*_{*Te*l} of the telegram (tel1, tel2, ...) is subject to the following equation; ${f}_{AC} \leq {f}_{Te ⁢ 1}$

5. Balise connection (1) according to claim 4,
**characterised in that**
the frequency *f_{AC}* of the alternating voltage (AC, U1, U2,...) compared with the frequency *f*_{*Te*l} of the telegram (tel1, tel2, ...) is subject to the following equation: $20 ⋅ {f}_{A ⁢ C} = {f}_{T ⁢ e ⁢ 1}$

6. Balise connection (1) according to claim 1 or 2,
**characterised in that**
an analogue comparator (17) is provided per telegram (Tel1, Tel2, ...), said analogue comparator being connected to a second signal source (Qv1, Qv2,...) and that the output of the analogue comparators (17) is connected to a unit (17) in order to encode one of the addresses (adrc) representing the comparisons.

7. Balise connection (1) according to claim 6,
**characterised in that**
a comparator (14) is connected to the unit (17) and to the relay logic (7) by way of the address bus (adrs), with the comparator checking the consistency between the predetermined signal aspect and the address (adrc) representing the comparisons.

8. Balise connection (1) according to claim 7,
**characterised in that**
to feedback the comparison, an RC network (R3, C2) is connected to the comparator (14) and the relay logic (7) in order to check the correct function of the comparator (14) as a timing circuit and additionally to return it to the relay logic (7).

9. Balise connection (1) according to one of claims 1 to 8,
**characterised in that**
the relay logic (7) is embodied as a programmable circuit.

## Revendications

1. Connexion (1) d'une balise pour la sélection d'un télégramme ETCS (te11, te12,...) suivant les aspects de signal produits par un poste d'aiguillage (4) à relais, comportant une logique (7) à relais reliée à une balise (T, 18) et destiné à la conversion de l'aspect d'un signal,
**caractérisée en ce que**
a) un signal (U1, U2,...) provenant d'une source (Q1, Q2,...) de signal spécifique au télégramme est superposé aux télégrammes ETCS (te11, te12,...) à sélectionner ;
b) un multiplexeur (13) est relié par un bus (adrs) d'adresse à la logique à relais (7), la logique à relais (7) appliquant sur la base d'un aspect de signal prescrit au bus (adrs) d'adresse une adresse (adrs) par laquelle le multiplexeur (13) sélectionne le télégramme ETCS (te11', te12',...) superposés à un signal (U1, U2,...),
c) le multiplexeur (13) est relié à un étage (15) d'émission pour la transmission des télégrammes ETCS (Te11'; Te12',...) superposés à un signal,
d) l'étage (15) d'émission est relié à un comparateur (17) analogique dans lequel le télégramme (Te11', Te12') superposé produit par l'amplificateur (15) est comparé en ce qui concerne le signal (U1, U2,...) superposé à des signaux (U1', U2',...) provenant de deuxièmes sources (Qv1, Qv2, ...) de signal spécifiques au télégramme, et
e) le comparateur (16) analogique est relié (adrc) à la logique à relais (7) afin que le résultat de la comparaison puisse être retourné à la logique à relais (7).

2. Connexion (1) d'une balise suivant la revendication 1,
**caractérisée en ce que**
le signal (U1, U2,...) prévu pour la superposition est une tension (DC) continue.

3. Connexion (1) d'une balise suivant la revendication 1,
**caractérisée en ce que**
le signal (U1, U2,...) prévu pour la superposition est une tension (AC) alternative.

4. Connexion (1) d'une balise suivant la revendication 3,
**caractérisée en ce que**
la fréquence f_{AC} de la tension (AC, U1, U2,...) alternative est soumise par rapport à la fréquence f_{Tel} du télégramme (te11, te12, ...) à la relation suivante: ${f}_{AC} \leq {f}_{Tel}$

5. Connexion (1) d'une balise suivant la revendication 4,
**caractérisée en ce que**
la fréquence f_{AC} de la tension (AC, U1, U2,...) alternative est soumise par rapport à la fréquence f_{Tel} du télégramme (te11, te12,...) à la relation suivante : $20 ⋅ {f}_{A ⁢ C} \approx {f}_{T ⁢ e ⁢ 1}$

6. Connexion (1) d'une balise suivant la revendication 1 ou 2,
**caractérisée en ce que**
il est prévu par télégramme (Te11, Te12,...) respectivement un comparateur (17) analogique qui sont reliés avec respectivement une deuxième source (Qv1, Qv2, ...) de signal et **en ce que** les sorties des comparateurs (17) analogiques sont reliés à une unité (17) de codage d'une adresse (adrc) représentant les comparaisons.

7. Connexion (1) d'une balise suivant la revendication 6,
**caractérisée en ce que**
un comparateur (14) est relié à l'unité (17) et à la logique à relais (7) par le bus (adrs) d'adresse, le comparateur contrôlant la coïncidence de l'aspect de signal prescrit à l'adresse (adrc) représentant les comparaisons.

8. Connexion (1) d'une balise suivant la revendication 7,
**caractérisée en ce que**
pour le retour de la comparaison un réseau RC (R3, C2) est relié au comparateur (14) et à la logique à relais (7) pour contrôler en tant qu'organe temporisateur le fonctionnement correct du comparateur (14) et effectuer supplémentairement le retour à la logique à relais (7).

9. Connexion (1) d'une balise suivant l'une des revendications 1 à 8,
**caractérisée en ce que** la logique à relais (7) est réalisée sous la forme d'un circuit à programme enregistrable.
